# EUROPÄISCHE PATENTSCHRIFT

(11) **EP 3 044 507 B1**
(45) Veröffentlichungstag und Bekanntmachung des Hinweises auf die Patenterteilung: **30.05.2018**
(21) Anmeldenummer: 13752829.5
(22) Anmeldetag: 13.08.2013
(51) Int. Cl.: F21V 7/00, F21V 7/22, F21V 31/00, F21V 29/505, F21V 29/507, F21V 29/77, F21Y 101/00, F21Y 115/10, F21Y 103/10, F21V 25/12

(54) **LEUCHTE**
LAMP
LUMINAIRE

(43) Veröffentlichungstag der Anmeldung: 20.07.2016
(73) Patentinhaber: Eaton Intelligent Power Limited, Dublin 4 (IE)
(72) Erfinder: SCHWARZ, Gerhard, 69436 Schönbrunn (DE); BURMEISTER, Jens, 69412 Eberbach (DE)
(74) Vertreter: Eaton IP Group EMEA
(86) Internationale Anmeldenummer: PCT/EP2013/002432
(87) Internationale Veröffentlichungsnummer: WO 2015/021996

(56) Entgegenhaltungen:
- WO-A1-2012/105828
- DE-A1-102010 037 920
- US-A1- 2007 263 393
- US-A1- 2011 199 767

## Beschreibung

Die Erfindung betrifft eine Leuchte mit einem Gehäuse, einer in dem Gehäuse angeordneten Lichtquelle, einer der Lichtquelle zugeordneten Reflektionseinrichtung zur Umlenkung von von der Lichtquelle abgegebenem Licht in Richtung einer Lichtaustrittsöffnung des Gehäuses und einer der Lichtquelle und/oder dem Gehäuse zugeordneten Kühleinrichtung.

Eine solche Leuchte ist beispielsweise aus der DE 10 2011 017 161 bekannt.

Bei der vorbekannten Leuchte ist ein spezifischer LED-Träger für LEDs als Lichtquelle vorgesehen. Außerdem wird ein separater Leuchtenreflektor zur indirekten Lichtemission verwendet, wobei sich der Leuchtenreflektor aus einer Anzahl von im Wesentlichen linearen und gekrümmten Reflektorflächen zusammensetzt. An dem LED-Träger sind Kühllamellen als Teil einer Kühleinrichtung angeordnet.

Um alle diese Einrichtungen herum ist ein entsprechendes Leuchtengehäuse angeordnet.

US 2011/199767 A1 beschreibt eine Leuchte mit einem Gehäuse und einem separaten Reflektor, wobei ein Montagebereich zur Anordnung einer Anzahl von LEDs dient und eine Linse zur Abdeckung einer Lichtaustrittsöffnung durch einen Schlitz und ein Board gehalten ist.

DE 10 2010 037 920 A1 beschreibt ein Gehäuse, innerhalb welchem ein Reflektorelement angeordnet ist. Weiterhin wird ein Diffusorelement sowie ein hitzeableitender Abschnitt einer Außenseite des Reflexionselements verwendet.

US 2007/263393 A1 beschreibt eine Beleuchtungseinrichtung zum Einbau in einer Decke mit einer Deckenöffnung, durch die Licht austritt. Ein wärmeleitendes Element ist entlang einer Kante der Öffnung angeordnet.

WO 2012/105828 A1 beschreibt eine Leuchte mit einem Gehäuse und einer Abdeckscheibe, die mit dem Gehäuse über einen Dichtring verbunden ist. Entsprechende LEDs sind auf einer Innenseite des Gehäuses schräg angeordnet.

Um den Aufbau einer solchen Leuchte zu vereinfachen und gleichzeitig eine Leuchte bereitzustellen, die hinsichtlich Kühlung und Abgabe von Licht zumindest die Anforderungen beim oben genannten Stand der Technik erfüllt, liegt der Erfindung die Aufgabe zugrunde, eine Leuchte der eingangs genannten Art dahingehend zu verbessern, dass der Leuchtenaufbau vereinfacht und die Anzahl der Einzelteile der Leuchte reduziert wird, ohne dass beispielsweise Nachteile hinsichtlich Kühlung oder Lichtaustritt aus der Leuchte auftreten.

Diese Aufgabe wird durch die Merkmale des Patentanspruchs 1 gelöst.

Erfindungsgemäß zeichnet sich die Leuchte insbesondere dadurch aus, dass eine Innenseite des Leuchtengehäuses zumindest stellenweise als Reflektionseinrichtung und die Kühleinrichtung einteilig mit dem Leuchtengehäuse ausgebildet ist.

D. h., Reflektionseinrichtung und Kühleinrichtung sind einteilig mit dem Leuchtengehäuse ausgebildet, wobei beide dieser Einrichtungen direkt durch das Leuchtengehäuse gebildet sind. Es ist beispielsweise nicht notwendig, eine separate Kühleinrichtung der Lichtquelle zuzuordnen oder eine separate Reflektionseinrichtung innerhalb des Leuchtengehäuses anzuordnen.

Die Reflektionseinrichtung ist als Beschichtung der Innenseite des Leuchtengehäuses ausgebildet. Je nach Material des Leuchtengehäuses ist es ebenfalls denkbar, dass direkt eine beispielsweise polierte Innenseite des Leuchtengehäuses als Reflektionseinrichtung verwendet wird. Die Reflektionseinrichtung ist insbesondere so innerhalb des Leuchtengehäuses angeordnet, dass Licht von der Lichtquelle in Richtung Lichtaustrittsöffnung umgelenkt wird. Dabei kann es sich als ausreichend erweisen, wenn beispielsweise nur ein Teil der Innenseite als Reflektionseinrichtung ausgebildet ist.

In der Regel werden Leuchten beispielsweise als Langfeldleuchten eingesetzt, die eine größere Länge als Breite aufweisen. In diesem Zusammenhang kann es günstig sein, wenn beispielsweise das Gehäuse im Wesentlichen halbzylinderförmig ausgebildet ist, wobei entlang des gekrümmten Halbzylindermantels auf dessen Innenseite zumindest stellenweise die Reflektionseinrichtung ausgebildet ist.

Um das Innere der Leuchte und insbesondere des Leuchtengehäuses vor einer Verschmutzung oder vor Eingriffen zu schützen, ist die Lichtaustrittsöffnung durch eine durchscheinende oder durchsichtige Abdeckplatte bedeckt. Die Abdeckplatte ist auf entlang der Lichtaustrittsöffnung umlaufenden Lagerrändern zumindest abgestützt. Eine solche Abstützung erfolgt vom Inneren des Leuchtengehäuses her, sodass die Abdeckplatte nicht nach außen über die Lichtaustrittsöffnung vorsteht. Zur Verbindung der Abdeckplatte mit den Lagerrändern kann beispielsweise eine lösbare Verbindung oder auch ein Verkleben oder dergleichen vorgesehen sein.

Die Lagerränder können sich dabei geradlinig erstrecken oder auch andere Formen aufweisen, um beispielsweise die Lichtaustrittsöffnung je nach Erfordernis auszugestalten.

Als Lichtquelle sind Leuchtstoffröhren, Halogenlampen oder dergleichen verwendbar, wobei vorzugsweise ein Einsatz einer Lichtquelle aus einer Mehrzahl von auf einer Leiterplatte angeordneter LEDs denkbar ist.

Solche LEDs benötigen in der Regel für eine gleichmäßige Lichtabgabe und eine ausreichende Lebensdauer eine relativ gute Kühlung, die durch die im Leuchtengehäuse inte-grierte Kühleinrichtung gewährleistet ist. Es besteht nicht mehr die Notwendigkeit, separate Kühlkörper im Leuchtengehäuse mit gegebenenfalls Unterstützung durch Ventilatoren oder dergleichen zu verwenden.

Außerdem sind solche LEDs in leichter Weise ansteuerbar, um unterschiedliche Beleuchtungsverhältnisse zu ermöglichen.

Dies kann auch durch entsprechende Linsen oder Reflektionseinrichtungen unterstützt werden, wobei erfindungsgemäß eine solche Reflektionseinrichtung auf der Innenseite des Leuchtengehäuses ausgebildet ist. In diesem Zusammenhang sei weiterhin darauf verwiesen, dass die entsprechende Abdeckplatte der Lichtaustrittsöffnung eine Linsenwirkung beinhalten kann.

Die entsprechende mit den LEDs versehene Leiterplatte kann in unterschiedlicher Weise innerhalb des Leuchtengehäuses angeordnet und befestigt werden. Außerdem ist auch die Verwendung mehrerer Leiterplatten mit entsprechenden LEDs möglich. Erfindungsgemäß ist die Kühleinrichtung auf einer Außenseite des Leuchtengehäuses ausgebildet. Ebenfalls besteht die Möglichkeit, dass die Kühleinrichtung auf sowohl Innen- und Außenseite des Leuchtengehäuses vorgesehen ist.

Bei einem einfachen Ausführungsbeispiel kann die Kühleinrichtung durch eine Anzahl von der Außenseite des Leuchtengehäuses nach außen abstehende Kühlrippen gebildet sein. Die Kühlrippen können im jeweils gleichen Abstand oder auch in unterschiedlichen Abständen zueinander angeordnet sein, wobei beispielsweise in der Nähe der Lichtquelle eine größere Dichte der Kühlrippen vorgesehen werden kann.

Ebenfalls möglich ist, dass die Kühlrippen jeweils dieselbe Höhe und/oder Länge aufweisen.

Bei einem halbzylinderförmigen Leuchtengehäuse sind an gegenüberliegenden Längsenden des Gehäuses ebenfalls Öffnungen vorgesehen, die in vorteilhafter Weise durch insbesondere lösbar am Leuchtengehäuse befestigte Endabdeckplatten abdeckbar sind.

Um solche Endabdeckplatten in einfacher Weise am Leuchtengehäuse befestigen zu können, können Halteflansche an beiden Längsenden von der Außenseite des Leuchtengehäuses abstehen, durch welche Halteflansche Befestigungsschrauben zur lösbaren Befestigung der gegenüberliegenden Endabdeckplatten hindurchführbar sind.

In der Regel sind mehrere dieser Halteflansche entlang der Längsenden angeordnet. Erfindungsgemäß ist die Lichtquelle oder auch entsprechend die Leiterplatte mit der Mehrzahl von LEDs auf der Innenseite des Leuchtengehäuses angeordnet. Dies gilt ebenfalls bei der Verwendung mehrerer Lichtquellen beziehungsweise mehrerer Leiterplatten mit entsprechender Anzahl von LEDs. Erfindungsgemäß ist die Lichtquelle direkt auf der Innenseite des Leuchtengehäuses angeordnet sein. Es besteht ebenfalls die Möglichkeit, dass die Innenseite des Leuchtengehäuses ins Gehäuseinnere vorstehende Lagerflansche zur lösbaren Befestigung der Lichtquelle aufweist. An einem solchen Lagerflansch ist beispielsweise die Leiterplatte lösbar befestigt.

Dies gilt analog auch für entsprechende weitere elektrische oder elektronische Einrichtungen, die im Gehäuseinneren angeordnet sind.

Bei einem einfachen Ausführungsbeispiel kann sich der Lagerflansch entlang der Lichtaustrittsöffnung erstrecken.

In diesem Zusammenhang ist es ebenfalls günstig, wenn gegebenenfalls der Lagerflansch zumindest einen Teil des Randes der Lichtaustrittsöffnung bildet. Auf diese Weise kann die Lichtquelle benachbart zur Lichtaustrittsöffnung angeordnet werden, wobei deren abgegebenes Licht mittels der Reflektionseinrichtung durch die Lichtaustrittsöffnung nach außen aus dem Leuchtengehäuse austritt. Erfindungsgemäß liegt die Abdeckplatte vom Gehäuseinneren her auf entsprechenden Lagerrändern der Lichtaustrittsöffnung auf. In diesem Zusammenhang ist der Lagerflansch zumindest mit einem der Lagerränder ausgebildet. Im Folgenden wird ein vorteilhaftes Ausführungsbeispiel der Erfindung anhand der in der Zeichnung beigefügten Figuren näher erläutert.

Es zeigen:
- Figur 1: eine perspektivische Ansicht von unten auf eine erfindungsgemäße Leuchte und
- Figur 2: einen Querschnitt durch die Leuchte nach Figur 1.

In Figur 1 ist eine erfindungsgemäße Leuchte 1 in einer perspektivischen Ansicht von schräg unten dargestellt. Eine solche Leuchte 1 kann als Deckeneinbau-Sicherheitsleuchte, als explosionsgeschützte Leuchte und/oder als Langfeldleuchte ausgebildet sein. Die Leuchte 1 weist ein halbzylinderförmiges Leuchtengehäuse 2 auf, das auf seiner Unterseite eine Lichtaustrittsöffnung 5 und an Längsenden 19 und 20 ebenfalls entsprechende Öffnungen aufweist. Zur Abdeckung der Öffnungen an den Längsenden 19, 20 sind entsprechende Endabdeckplatten 21 vorgesehen, die mittels Befestigungsschrauben 23 miteinander befestigt sind. Zur Führung der Befestigungsschrauben 23 entlang einer Außenseite 15 des Leuchtengehäuses 2 sind an den Längsenden 19, 20 Halteflansche 22 vorgesehen, durch die die Befestigungsschrauben 23 geführt sind.

Die Endabdeckplatten 21 sind in etwa halbkreisförmig.

Auf der Außenseite 15 des Leuchtengehäuses 2 ist weiterhin die Kühleinrichtung 6 in Form einer Anzahl von Kühlrippen 16 ausgebildet. Diese Kühlrippen 16 sind einteilig mit dem Leuchtengehäuse 2 gebildet, siehe auch Figur 2. Die Kühlrippen erstrecken sich zwischen den Längsenden über die gesamte Länge 18 des Leuchtengehäuses 2 und weisen jeweils dieselbe Höhe 17 auf, siehe nochmals Figur 2.

Die Lichtaustrittsöffnung 5 ist durch eine transparente oder transluzente Abdeckplatte 10 verschlossen. Diese liegt vom Gehäuseinneren 24 des Leuchtengehäuses 2 her auf entsprechenden Lagerrändern 11, 12 auf, siehe Figur 2.

Einseitig entlang der Lichtaustrittsöffnung 5 ist ein Lagerflansch 25 mit entsprechendem Lagerrand 11 angeordnet, der im Vergleich zu dem gegenüberliegenden Lagerrand 12 eine größere Breite aufweist. An der obersten Stelle des Leuchtengehäuses 2 ist weiterhin eine Aufhängeeinrichtung 29 beziehungsweise eine Befestigungseinrichtung 29 angeordnet, mittels der die Leuchte 1 an entsprechender Einbaustelle befestigbar ist.

Figur 2 stellt einen Vertikalschnitt durch die Leuchte 1 nach Figur 1 dar.

Nach Figur 2 erstrecken sich fünf Kühlrippen 16 mit Höhe 17 und Länge 18, siehe Figur 1, auf der Außenseite 15 des Leuchtengehäuses 2. Die Kühlrippen sind im Wesentlichen gleich beabstandet angeordnet, wobei zwischen den Kühlrippen beispielsweise die Halteflansche 22 beziehungsweise die Aufhängeeinrichtung 29 am Leuchtengehäuse 2 angeordnet sind.

Im Gehäuseinneren 24 ist auf einer Innenseite 7 des Leuchtengehäuses 2 eine Reflektionseinrichtung 4 ausgebildet. Diese kann direkt durch die Innenseite 7 des Leuchtengehäuses 2 oder auch durch eine spezielle Reflektionsbeschichtung 8 der Innenseite 7 gebildet sein. Die Reflektionseinrichtung 4 kann auf der gesamten Innenseite 7 oder auch nur teilweise auf dieser ausgebildet sein, um insbesondere Licht von einer Lichtquelle 3 in Richtung Lichtaustrittsöffnung 5 zu reflektieren, siehe die verschiedenen Lichtstrahlen 27 nach Figur 2.

Die Lichtquelle 3 ist auf dem Lagerflansch 25 als Teil eines Randes 26 der Lichtaustrittsöffnung 5 angeordnet. Bei dem dargestellten Ausführungsbeispiel ist die Lichtquelle 3 durch eine Mehrzahl von LEDs 13 gebildet, die auf einer Leiterplatte 14 angeordnet sind. Diese ist ebenfalls direkt mit dem entsprechenden Lagerflansch 25 beispielsweise durch Aufkleben oder dergleichen verbunden.

An dieser Stelle sei angemerkt, dass eine ähnliche Anordnung einer Lichtquelle 3 auch auf der gegenüberliegenden Seite der Lichtaustrittsöffnung 5 angeordnet sein kann, so dass beidseitig zur Lichtaustrittsöffnung 5 entsprechende Lichtquellen 3 vorgesehen sind.

Nach Figur 2 ist die Abdeckplatte 10 auf entsprechenden Lagerrändern 11 und 12 der Lichtaustrittsöffnung 5 vom Gehäuseinneren 24 her abgelegt. Dort kann ebenfalls eine Befestigung der Abdeckplatte 10 beispielsweise durch eine lösbare Verbindung oder dergleichen stattfinden.

Bei dem dargestellten Ausführungsbeispiel bildet der Lagerrand 11 einen Teil des Lagerflansches 25, wobei zur Abgrenzung der Lichtquelle 3 relativ zur Lichtaustrittsöffnung 5 von dem Lagerflansch 25 ins Gehäuseinnere vertikal eine Rippe 30 nach oben absteht.

Diese dient gleichzeitig zur Festlegung der Lichtquelle 3 und insbesondere der Leiterplatte 14 mit auf dieser angeordneten LEDs 13.

Über die Leiterplatte kann eine erste Wärmeableitung von den LEDs 13 erfolgen. Hierzu gibt es eine Reihe von Möglichkeiten. Es können bspw. spezielle Leiterplattenbauformen verwendet werden, die eine besonders gute Wärmeleitfähigkeit besitzen, wie Leiterplatten mit einem Metallkern. Die Wärme der LEDs kann bspw. an den Metallkern über eine Kupfer-Durchkontaktierung weitergeleitet werden. Von dem Metallkern kann dann direkt die Wärme an das Leuchtengehäuse weitergegeben werden. Die Wärmeleitfähigkeit kann in diesem Zusammenhang durch Wärmeleitpaste oder dergleichen verbessert werden. Außerdem ist in diesem Zusammenhang von Vorteil, wenn ein entsprechender Wärmeübergang durch eine Montage der Leiterplatte ohne Unebenheiten und Rauhigkeiten der zu verbindenden Oberflächen verbessert wird.

Aufgrund der Form des Leuchtengehäuses 2 ist die entsprechende Wandung im Wesentlichen als Halbzylindermantel 9 ausgebildet, siehe auch Figur 1. Dieser Halbzylindermantel weist entsprechend die Innenseite 7 beziehungsweise Außenseite 15 auf.

Es besteht weiterhin die Möglichkeit, dass die Leiterplatte 14 nicht direkt auf der Oberseite des Lagerflansches 25 angeordnet ist, sondern zwischen diesen beispielsweise noch eine Trennschicht 28 angeordnet ist. Diese kann auch als Wärmeleitungsschicht ausgebildet sein, um einen besseren Wärmeübertrag von Seiten der Lichtquelle 3 in Richtung Kühleinrichtung 6 zu ermöglichen.

Die erfindungsgemäße Leuchte 1 weist einen einfachen Aufbau mit im Leuchtengehäuse 2 integrierter Reflektionseinrichtung 4 und Kühleinrichtung 6 auf. Es sind keine zusätzlichen Einrichtungen zur Kühlung oder Reflektion erforderlich, wie beispielsweise ein Kühlkörper, ein Ventilator, eine Halterung unabhängig vom Leuchtengehäuse für die Lichtquelle und dergleichen.

Weiterhin sind am Leuchtengehäuse bereits Einrichtungen zur Befestigung der Endabdeckplatten 21 beziehungsweise zur Befestigung der Leuchte 1 an sich ausgebildet, siehe hierzu Aufhängeeinrichtung 29.

Es ergibt sich insgesamt eine kompakt aufgebaute und aus wenigen Einzelteilen bestehende Leuchte die kostengünstig und schnell herstellbar und vielseitig einsetzbar ist. Zwar ist bei dem dargestellten Ausführungsbeispiel der entsprechende Lagerflansch 25 zur Anordnung der Leiterplatte 14 als Teil des Randes 26 ausgebildet, wobei es allerdings ebenfalls denkbar ist, dass die entsprechende Abdeckplatte 10 der Lichtaustrittsöffnung 5 nur auf Lagerrändern 11 und 12 ablegbar ist, wobei beispielsweise der entsprechende Lagerflansch 25 auch an anderer Stelle von der Innenseite 7 des Leuchtengehäuses 2 ins Gehäuseinnere abstehen kann. Dadurch ergeben sich in einfacher Weise andere Anordnungsmöglichkeiten für die Lichtquelle, wobei auch mehrere solcher Lichtquellen mittels mehrerer Lagerflansche in einem Leuchtengehäuse 2 anordbar sind.

## Patentansprüche

1. Leuchte (1) mit einem Leuchtengehäuse (2), einer in dem Leuchtengehäuse (2) angeordneten Lichtquelle (3), der Lichtquelle (3) zugeordneter Reflektionseinrichtung (4) zur Umlenkung von von der Lichtquelle (3) abgegebenem Licht in Richtung einer Lichtaustrittsöffnung (5) des Leuchtengehäuses (2) und einer der Lichtquelle (3) und/oder dem Leuchtengehäuse (2) zugeordneten Kühleinrichtung (6), wobei eine Innenseite (7) des Leuchtengehäuses (2) zumindest stellenweise als Reflektionseinrichtung (4) und die Kühleinrichtung (6) einteilig mit dem Leuchtengehäuse (2) ausgebildet ist, wobei die Lichtaustrittsöffnung (5) durch eine durchsichtige oder durchscheinende Abdeckplatte (10) bedeckt und diese durch entlang der Lichtaustrittsöffnung (5) verlaufende Lagerränder (11, 12) von unten zumindest abgestützt ist, wobei weiterhin die Lichtquelle (3) auf der Innenseite (7) des Leuchtengehäuses (2) angeordnet ist und die Innenseite (7) des Leuchtengehäuses (2) einen in das Gehäuseinnere (24) vorstehenden Lagerflansch (25) zur lösbaren Befestigung der Lichtquelle (3) aufweist, welcher Lagerflansch (25) zumindest mit einem der Lagerränder (11, 12) ausgebildet ist, wobei
die Reflektionseinrichtung (4) als Beschichtung (8) der Innenseite (7) des Leuchtengehäuses (2) ausgebildet ist und die Kühleinrichtung (6) auf einer Außenseite (15) des Leuchtengehäuses (2) ausgebildet ist, **dadurch gekennzeichnet, dass** die Abdeckplatte (10) vom Gehäuseinneren (24) her auf den entsprechenden Lagerrändern (11, 12) der Lichtaustrittsöffnung (5) aufliegt.

2. Leuchte nach Anspruch 1, **dadurch gekennzeichnet, dass** das Leuchtengehäuse (2) im Wesentlichen halbzylinderförmig ausgebildet ist, wobei entlang eines gekrümmten Halbzylindermantels (9) auf dessen Innenseite (7) die Reflektionseinrichtung (4) ausgebildet ist.

3. Leuchte nach Anspruch 1 oder 2, **dadurch gekennzeichnet, dass** die Lichtquelle (3) aus einer Mehrzahl von auf einer Leiterplatte (14) angeordneter LEDs (13) gebildet ist.

4. Leuchte nach einem der vorangehenden Ansprüche, **dadurch gekennzeichnet, dass** die Kühleinrichtung (6) durch eine Anzahl von der Außenseite (15) des Leuchtengehäuses (2) nach außen abstehende Kühlrippen (16) gebildet ist.

5. Leuchte nach Anspruch 4, **dadurch gekennzeichnet, dass** die Kühlrippen (16) dieselbe Höhe (17) und/oder dieselbe Länge (18) aufweisen.

6. Leuchte nach einem der vorangehenden Ansprüche, **dadurch gekennzeichnet, dass** Öffnungen an gegenüberliegenden Längsenden (19, 20) des Leuchtengehäuses (2) durch insbesondere lösbar am Leuchtengehäuse befestigte Endabdeckplatten (21) abgedeckt sind.

7. Leuchte nach Anspruch 6, **dadurch gekennzeichnet, dass** Halteflansche (22) insbesondere an beiden Längsenden (19, 20) von der Außenseite (15) des Leuchtengehäuses (2) abstehen, durch welche Halteflansche Befestigungsschrauben (23) zur lösbaren Befestigung der gegenüberliegenden Endabdeckplatten (21) hindurchführbar sind.

8. Leuchte nach einem der vorangehenden Ansprüche, **dadurch gekennzeichnet, dass** der Lagerflansch (25) sich entlang der Lichtaustrittsöffnung (5) erstreckt.

9. Leuchte nach einem der vorangehenden Ansprüche, **dadurch gekennzeichnet, dass** der Lagerflansch zumindest einen Teil des Randes (26) der Lichtaustrittsöffnung (5) bildet.

## Claims

1. Lamp (1) with a lamp housing (2), a light source (3) disposed in the lamp housing (2), a reflection device (4) associated with the light source (3) for deflection of light emitted by the light source (3) in the direction of a light outlet opening (5) of the lamp housing (2) and a cooling device (6) associated with the light source (3) and/or the lamp housing (2), wherein an inner side (7) of the lamp housing (2) is formed at least partially as a reflection device (4) and the cooling device (6) is integrally formed with the lamp housing (2), wherein the light outlet opening (5) is covered by a transparent or translucent cover plate (10) and the latter is at least supported from below on bearing edges (11, 12) extending along the light outlet opening (5), wherein the light source (3) is further arranged on the inner side (7) of the lamp housing (2) and the inner side (7) of the lamp housing (2) comprises a bearing flange (25) protruding into the housing interior (24) for detachably fastening the light source (3), the bearing flange (25) being formed with at least one of the bearing edges (11, 12), wherein the reflection device (4) is formed as a coating (8) of the inner side (7) of the lamp housing (2) and the cooling device (6) is formed on an outer side (15) of the lamp housing (2), **characterised in that** the cover plate (10), from the housing interior (24) down, is supported on the corresponding bearing edges (11, 12) of the light outlet opening (5).

2. Lamp according to claim 1, **characterised in that** the lamp housing (2) is formed to be substantially semi-cylindrical in shape, wherein the reflection device (4) is formed along a curved semi-cylindrical casing (9) on its inner side (7).

3. Lamp according to claim 1 or 2, **characterised in that** the light source (3) is formed by a plurality of LEDs (13) disposed on a printed circuit board (14).

4. Lamp according to any of the preceding claims, **characterised in that** the cooling device (6) is formed by a number of cooling fins (16) protruding outwardly from the outer side (15) of the lamp housing (2).

5. Lamp according to claim 4, **characterised in that** the cooling fins (16) have the same height (17) and/or the same length (18).

6. Lamp according to any of the preceding claims, **characterised in that** openings at opposite longitudinal ends (19, 20) of the lamp housing (2) are covered by end cover plates (21) that are in particular detachably fastened to the lamp housing.

7. Lamp according to claim 6, **characterised in that** support flanges (22) protrude in particular on either longitudinal end (19, 20) from the outer side (15) of the lamp housing (2), through which support flanges fastening screws (23) can be passed for detachably fastening the oppositely disposed end cover plates (21).

8. Lamp according to any of the preceding claims, **characterised in that** the bearing flange (25) extends along the light outlet opening (5).

9. Lamp according to any of the preceding claims, **characterised in that** the bearing flange forms at least a portion of the edge (26) of the light outlet opening (5).

## Revendications

1. Luminaire (1) avec un boîtier de luminaire (2), avec une source lumineuse (3) agencée dans le boîtier de luminaire (2), avec un dispositif de réflexion (4) associé à la source lumineuse (3) et destiné à la déviation de la lumière fournie par la source lumineuse (3) en direction d'un orifice de sortie de lumière (5) du boîtier de luminaire (2) et avec un dispositif de refroidissement (6) associé à la source lumineuse (3) et/ou au boîtier de luminaire (2),
dans lequel un côté intérieur (7) du boîtier de luminaire (2) est réalisé au moins par endroits comme un dispositif de réflexion (4) et le dispositif de refroidissement (6) est réalisé d'une seule pièce avec le boîtier de luminaire (2),
dans lequel l'orifice de sortie de lumière (5) est couvert par une plaque couvrante (10) transparente et translucide et est au moins soutenu par le bas par des bords de support (11, 12) s'étendant le long de l'orifice de sortie de lumière (5),
dans lequel, en outre, la source lumineuse (3) est agencée sur le côté intérieur (7) du boîtier de luminaire (2) et le côté intérieur (7) du boîtier de luminaire (2) comporte une bride de support (25) dépassant dans l'intérieur de boîtier (24) et destinée à la fixation amovible de la source lumineuse (3), laquelle bride de support (25) est réalisée au moins avec l'un des bords de support (11, 12),
dans lequel le dispositif de réflexion (4) est réalisé comme un revêtement (8) du côté intérieur (7) du boîtier de luminaire (2) et le dispositif de refroidissement (6) est réalisé sur un côté extérieur (15) du boîtier de luminaire (2),
**caractérisé en ce que** la plaque couvrante (10) repose, à partir de l'intérieur de boîtier (24), sur les bords de support (11, 12) correspondants de l'orifice de sortie de lumière (5).

2. Luminaire selon la revendication 1, **caractérisé en ce que** le boîtier de luminaire (2) est réalisé globalement en forme de demi-cylindre, le dispositif de réflexion (4) étant réalisé le long d'une enveloppe de demi-cylindre (9) courbe sur le côté intérieur (7) de celle-ci.

3. Luminaire selon la revendication 1 ou 2, **caractérisé en ce que** la source lumineuse (3) est formée d'une multiplicité de LED (13) agencées sur une carte de circuits imprimés (14).

4. Luminaire selon l'une quelconque des revendications précédentes, **caractérisé en ce que** le dispositif de refroidissement (6) est formé d'un certain nombre de nervures de refroidissement (16) dépassant du côté extérieur (15) du boîtier de luminaire (2) vers l'extérieur.

5. Luminaire selon la revendication 4, **caractérisé en ce que** les nervures de refroidissement (16) présentent la même hauteur (17) et/ou la même longueur (18).

6. Luminaire selon l'une quelconque des revendications précédentes, **caractérisé en ce que** des ouvertures au niveau d'extrémités longitudinales opposées (19, 20) du boîtier de luminaire (2) sont fermées par des plaques couvrantes d'extrémité (21) fixées en particulier de manière amovible au boîtier de luminaire.

7. Luminaire selon la revendication 6, **caractérisé en ce que** des brides de fixation (22) dépassent, en particulier au niveau des deux extrémités longitudinales (19, 20), du côté extérieur (15) du boîtier de luminaire (2), brides de fixation à travers lesquelles peuvent passer des vis de fixation (23) afin de fixer de manière amovible les plaques couvrantes d'extrémité (21) opposées.

8. Luminaire selon l'une quelconque des revendications précédentes, **caractérisé en ce que** la bride de support (25) s'étend le long de l'orifice de sortie de lumière (5).

9. Luminaire selon l'une quelconque des revendications précédentes, **caractérisé en ce que** la bride de support forme au moins une partie du bord (26) de l'orifice de sortie de lumière (5).
